# FASCICULE DE BREVET EUROPEEN

(11) **EP 0 229 803 B1**
(45) Date de publication et mention de la délivrance du brevet: **07.03.1990**
(21) Numéro de dépôt: 86904215.0
(22) Date de dépôt: 09.07.1986
(51) Int. Cl.: F25J 3/02, F25J 3/04

(54) **PROCEDE ET INSTALLATION DE DISTILLATION D'AIR**
VERFAHREN UND VORRICHTUNG FÜR LUFTDESTILLATION
PROCESS AND PLANT FOR THE DISTILLATION OF AIR

(30) Priorité: 15.07.1985 FR 8510796
(43) Date de publication de la demande: 29.07.1987
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: BRUGEROLLE, Jean-Renaud, F-75016 Paris (FR)
(74) Mandataire: Sadones Laurent, Renée
(86) Numéro de dépôt international: FR8600247
(87) Numéro de publication internationale: WO8700609

(56) Documents cités:
- DE-A- 2 204 376
- FR-A- 2 169 561
- FR-A- 2 550 325

## Description

La présente invention est relative à la technique de distillation de l'air au moyen d'une installation munie d'une colonne de production d'argon.

Comme il est bien connu, les installations de distillation d'air munies d'une colonne de production d'argon comprennent généralement une double colonne constituée d'une colonne de distillation moyenne pression fonctionnant sous environ 6 bars, d'une colonne de distillation basse pression fonctionnant un peu au-dessus de la pression atmosphérique, et d'un condenseur-vaporiseur. L'air est envoyé, après épuration et refroidissement, en cuve de la colonne moyenne pression. Le « liquide riche (air enrichi en oxygène) recueilli en cuve de la colonne moyenne pression est envoyé en alimentation en un point intermédiaire de la colonne basse pression, tandis qu'une partie du « liquide pauvre », constitué presque entièrement d'azote, recueilli en tête de la colonne moyenne pression est envoyé en reflux en tête de la colonne basse pression. Au-dessous de l'entrée du liquide riche, la colonne basse pression est reliée à la colonne de production d'argon par une conduite dite de « piquage argon et une conduite de retour de liquide moins riche en argon. La colonne basse pression est généralement munie en cuve de conduites de soutirage d'oxygène gazeux et d'oxygène liquide, et la colonne moyenne pression est généralement munie en tête de conduites de soutirage d'azote gazeux et d'azote liquide. La vapeur de tête de la colonne basse pression (« azote impur ») est constituée d'azote contenant jusqu'à quelques % d'oxygène et est généralement rejetée à l'atmosphère.

Dans les installations destinées essentiellement à produire de l'oxygène gazeux délivré directement à un utilisateur par canalisation, il arrive que l'oxygène soit temporairement excédentaire. C'est le cas notamment pendant les périodes d'arrêt des usines de l'utilisateur. Avec les installations classiques de distillation, l'oxygène gazeux est alors mis à l'atmosphère, et l'énergie dépensée pour la séparation de cet oxygène est perdue. Le FR-A-2 550 325 propose une solution pour limiter cet inconvénient. Cette solution a l'avantage d'être simple, mais son efficacité est limitée.

Plus généralement, la distillation d'un débit d'air donné est capable de fournir environ 21 % de ce débit en oxygène et, dans certaines conditions, cette quantité d'oxygène est excédentaire par rapport aux besoins réels, alors que d'autres productions, notamment l'argon, sont recherchées.

L'invention a pour but de permettre dans tous les cas de valoriser de façon optimale l'excès d'oxygène pour augmenter les productions souhaitées, en particulier celle d'argon.

A cet effet, l'invention a pour objet un procédé de distillation d'air au moyen d'une installation comprenant un appareil principal de distillation associé à une colonne de production d'argon par une conduite de piquage argon, ce procédé étant tel que défini dans la revendication 1.

L'invention a également pour objet une installation destinée à la mise en oeuvre d'un tel procédé. Cette installation est telle que définie dans la revendication 13.

Il est à noter que le FR-A-2 169 561 montre d'autres manières de mettre à profit l'énergie récupérée par remélange de fluides. Ce document décrit un procédé et une installation de distillation d'air au moyen d'une installation comprenant un appareil principal de distillation associé à une colonne de production d'argon par une conduite de piquage argon, dans lesquelles
- on envoie à la base d'un premier tronçon de colonne de mélange un fluide volatil, et au sommet d'un second tronçon de colonne de mélange de l'oxygène liquide éventuellement impur ;
- on envoie à la base du deuxième tronçon une partie au moins de la vapeur de tête du premier tronçon et au sommet du premier tronçon une partie au moins du liquide produit à la base du second tronçon ;
- on effectue entre la base du premier tronçon et le sommet du second tronçon au moins un soutirage intermédiaire ;
- on évacue du second tronçon, en tête de celui-ci de l'oxygène impur ; et
- on évacue du premier tronçon, à la base de celui-ci, du liquide, qu'on envoie en reflux dans l'appareil principal de distillation.

Quelques exemples de mise - en oeuvre de l'invention vont maintenant être décrits en regard des dessins annexés, sur lesquels :
- la figure 1 est un diagramme qui illustre le principe de base de l'invention ;
- la figure 2 représente schématiquement une installation de distillation d'air conforme à l'invention ;
- la figure 3 représente schématiquement une partie d'une variante de l'installation de la figure 2 ; et
- les figures 4 à 10 représentent schématiquement d'autres modes de réalisation de l'installation suivant l'invention.

Dans tout ce qui suit, on appelle « colonne » ou « tronçon de colonne un appareil d'échange de matière et de chaleur ayant la structure d'une colonne de distillation, c'est-à-dire comportant un garnissage ou un certain nombre de plateaux du type de ceux utilisés en distillation.

La figure 1 illustre par un diagramme la manière dont une installation classique de distillation d'air, représentée plus en détail sur les autres figures, est modifiée conformément à l'invention.

On adjoint à l'installation classique au moins deux tronçons de colonne de mélange K1 et K2, fonctionnant sous deux pressions P1 et P2 qui, comme on le verra plus loin, peuvènt être ou non égales

Le tronçon K1 est alimenté à sa base par de l'azote gazeux pouvant contenir jusqu'à quelques % d'oxygène mais pratiquement dépourvu d'argon (c'est-à-dire contenant moins de 1 % d'argon, et de préférence moins de 0,05 % d'argon), tandis que le tronçon K2 est alimenté à son sommet par de l'oxygène liquide pratiquement dépourvu d'argon (avec .la même signification que précédemment) et d'azote. La vapeur de tête du tronçon K1 est envoyée à la base du tronçon K2, et le liquide de cuve de ce dernier est envoyé en reflux au sommet du tronçon K1. A la base de ce dernier, on soutire du liquide pauvre LP1, constitué d'azote contenant jusqu'à quelques % d'oxygène, et on soutire au sommet du tronçon K2 de l'oxygène impur, c'est-à-dire contenant jusqu'à 15 % environ d'azote, et de préférence de 5 à 10 % environ d'azote.

Pour permettre ces deux soutirages, on effectue au moins un soutirage intermédiaire entre la base du tronçon K1 et le sommet du tronçon K2, pour constituer un gaz résiduaire de l'installation composé d'un mélange oxygène-azote à environ 10 à 30 % d'oxygène, et donc ayant une composition voisine de celle de l'air mais dépourvu d'argon.

Dans l'exemple illustré à la figure 1, le soutirage intermédiaire est effectué entre les tronçons K1 et K2. Il peut être constitué par de la vapeur de tête du tronçon K1, ce qui fournit directement le gaz résiduaire R. Dans certains cas, il peut être préférable de soutirer du liquide de cuve LR1 du tronçon K2, ce liquide étant constitué d'un mélange oxygène-azote à une teneur de 40 à 75 % d'oxygène environ ; ce liquide est alors envoyé en tête d'un troisième tronçon de colonne de mélange K3, fonctionnant sous une pression P3 et alimenté à sa base, comme le tronçon K1, par de l'azote gazeux éventuellement impur mais pratiquement sans argon. On soutire alors le gaz résiduaire R1 en tête du tronçon K3, tandis que le liquide de cuve de ce tronçon constitue du liquide pauvre LP2 constitué, comme le liquide LP1, d'azote contenant jusqu'à quelques % d'oxygène.

Les liquides LP1 et LP2 sont envoyés en reflux dans l'installation pour y améliorer la distillation ; l'oxygène gazeux impur soutiré en tête du tronçon K2 peut constituer un gaz de production, ou être épuré pour produire de l'oxygène gazeux pur, comme on le verra plus loin. La provenance de l'oxygène liquide et du ou des flux d'azote gazeux apparaîtra dans la suite de la description.

Si les pressions P1, P2 et P3 diffèrent entre elles, on utilisera des organes de détente appropriés (vannes ou turbines) entre les tronçons de colonne de mélange. Par ailleurs, si P1 = P3, les tronçons K1 et K3 fonctionnent dans des conditions identiques et peuvent être confondus en un seul tronçon de colonne, comme on le verra plus loin en regard de la figure 9.

Dans tous les cas, le schéma de la figure 1 assure un remélange d'oxygène liquide et d'azote gazeux, tous deux à peu près exempts d'argon, dans des conditions proches de la réversibilité, ce qui correspond à une récupération d'énergie. Cette énergie se manifeste sous forme d'un transfert frigorifique du type pompe à chaleur entre l'oxygène liquide et le liquide pauvre LP1-LP2 et peut être mise à profit pour augmenter les productions de l'installation autres que l'oxygène, à savoir l'azote gazeux sous pression, les productions liquides et surtout l'argon, comme cela apparaîtra dans la suite de la description. On remarque que l'effet technique ci-dessus serait également obtenu en alimentant le sommet du tronçon K2 avec de l'oxygène liquide contenant jusqu'à quelques % d'azote comme impureté.

Les figures 2 à 9 montrent plusieurs exemples de mise en oeuvre du principe de base illustré à la figure 1 avec des installations de distillation d'air à double colonne. Sur ces figures, on a omis de représenter certaines conduites et éléments classiques (notamment les échangeurs de chaleur) des installations à double colonne, dans un but de clarté des dessins.

L'installation de distillation d'air représentée à la figure 2 est destinée à produire d'une part de l'oxygène impur contenant environ 5 à 10 % d'azote, d'autre part de l'argon, et éventuellement de l'azote. Elle comprend essentiellement une double colonne 1, une colonne 2 de production d'argon, une colonne de remélange 3 et un minaret de remélange 4.

La double colonne 1 comprend, de façon classique, une colonne inférieure 5 fonctionnant sous une moyenne pression MP de l'ordre de 6 bars absolus, une colonne supérieure 6 fonctionnant sous une basse pression BP légèrement supérieure à la pression atmosphérique, et un vaporiseur-condenseur 7 qui met en relation d'échange thermique le liquide de cuve (oxygène liquide pratiquement pur) de la colonne basse pression avec la vapeur de tête (azote pratiquement pur) de la colonne moyenne pression.

L'air à traiter, comprimé à 6 bars, épuré et refroidi au voisinage de son point de rosée, est injecté au bas de la colonne moyenne pression. Le liquide de cuve de cette colonne, riche en oxygène (liquide riche LR à environ 40% d'oxygène) contient la quasi-totalité de l'oxygène et de l'argon de l'air entrant ; il est détendu et injecté en 8 en un emplacement intermédiaire de la colonne basse pression, tandis que du liquide de tête de la colonne 5 (liquide pauvre en oxygène, LP), est détendu et injecté en 9 au sommet de la colonne basse pression.

Au-dessous du point 8, une conduite 10 de piquage argon envoie un gaz à peu près dépourvu d'azote dans la colonne 2, et une conduite 11 ramène le liquide de cuve de cette dernière, un peu moins riche en argon, à peu près au même niveau dans la colonne basse pression. L'argon impur (mixture argon) est extrait du sommet de la colonne 2 et est ensuite épuré de façon classique.

La colonne 3 fonctionne sous la moyenne pression de l'installation et réunit les tronçons de colonne de mélange K1 et K2 de la figure 1, avec P1 = P2. Elle est alimentée à sa base en azote prélevé-en tête de la colonne moyenne pression 5, et en tête par de l'oxygène liquide prélevé en cuve de la colonne basse pression 6 et amené à la moyenne pression par une pompe 12.

Dans la colonne 3, l'oxygène liquide descendant et l'azote gazeux montant se remélangent d'une façon relativement réversible, de sorte que l'on obtient :
- en cuve de la colonne 3, du liquide pauvre supplémentaire LP1, constitué d'azote contenant jusqu'à quelques % d'oxygène, qui peut être adjoint au liquide pauvre issu de la colonne moyenne pression pour augmenter en 9 le reflux dans la colonne basse pression ;
- en tête de la colonne 3, de l'oxygène gazeux impur (oxygène contenant moins de 15 % d'azote, par exemple 5 à 10 % environ d'azote) sous 6 bars ; et
- en un emplacement intermédiaire de la colonne 3, qui peut être considéré comme situé entre les tronçons inférieur K1 et supérieur K2 de la colonne 3, du liquide riche LR1 constitué d'un mélange d'azote et d'oxygène à une teneur qui dépend du niveau du soutirage, cette teneur pouvant varier par exemple de 40 à 75 % en oxygène et étant par exemple voisine de celle du liquide riche LR.

Comme les deux fluides introduits en tête et en cuve de la colonne 3 sont pratiquement exempts d'argon, il en est de même des trois fluides soutirés de cette colonne. En particulier, l'oxygène impur ainsi produit contient pratiquement uniquement de l'azote comme impureté.

Le minaret de remélange 4 constitue le tronçon de colonne de mélange K3 de la figure 1. Sa base communique directement avec le sommet de la colonne basse pression 6. Il est donc alimenté à sa base par de l'azote impur (azote contenant jusqu'à quelques % d'oxygène). A son sommet, ce minaret est alimenté en 13 par le liquide riche LR1 provenant de la colonne 3 et convenablement détendu. Le remélange relativement réversible de l'azote impur et du liquide riche LR1 produit une quantité supplémentaire de liquide pauvre LP2, constitué d'azote contenant jusqu'à quelques % d'oxygène, qui tombe dans la colonne 6 et y augmente le reflux. En tête du minaret 4, on évacue le gaz résiduaire R1 dépourvu d'argon et dont la composition est voisine de celle de l'air.

Comme il est classique, une partie du liquide riche LR ou LR1 peut être détendue et vaporisée dans un condenseur de tête de la colonne 2, puis renvoyée dans la colonne 6 au voisinage du niveau 8. Par ailleurs, comme représenté, une partie de la vapeur de tête de la colonne 6 peut être soutiré, par exemple pour produire par distillation dans un tronçon de colonne auxiliaire (non représenté) de l'azote pur sous la basse pression.

En supposant que la totalité de l'oxygène liquide produit dans la colonne 6 est envoyée dans la colonne 3, l'installation de la figure 2 permet de produire, outre l'argon, de l'azote et de l'oxygène impur. Pour obtenir de l'oxygène pur, qui sera soutiré de façon classique au bas de la colonne basse pression, on peut utiliser le schéma de la figure 3, qui présente l'avantage de ne pas perturber le fonctionnement de la colonne 2 de production d'argon.

Sur cette figure 3, on voit que du liquide est prélevé dans la colonne basse pression, quelques plateaux au-dessus du piquage argon 10, et envoyé en tête d'une colonne basse pression auxiliaire 14 ; cette dernière est alimentée à sa base par l'oxygène impur issu de la colonne de mélange 3, détendu à la basse pression dans une turbine 15. Le liquide de cuve de la colonne 14 est de l'oxygène impur sans argon, que l'on adjoint en amont de la pompe 12 à l'oxygène liquide pur soutiré de la colonne basse pression. Tout l'argon contenu dans le liquide injecté en tête de la colonne 14 repart avec la vapeur de tête de cette colonne et est renvoyé dans la colonne basse pression 6, à peu près au même niveau que le soutirage dudit liquide.

Ainsi, dans la colonne 14, on effectue une séparation de l'oxygène et de l'argon, parallèle à celle qui se produit dans la partie inférieure de la colonne 6, mais en présence d'un ballast de 5 à 10 % d'azote. La quantité d'oxygène liquide renvoyée de la cuve de la colonne 14 vers la colonne 3 n'a plus besoin d'être soutirée de la cuve de la colonne 6, ce qui permet de soutirer à la base de celle-ci la même quantité d'oxygène pur en tant que produit.

Dans les installations des figures 2 et 3, le soutirage d'oxygène liquide en cuve de la colonne 6 pour alimenter la colonne 3 équivaut à une augmentation du chauffage de cette colonne. On a donc, dans la colonne 6, à la fois une augmentation du reflux en tête et du chauffage en cuve ; la distillation y est par suite améliorée, ce qui peut être mis à profit pour augmenter le rendement d'extraction en argon et/ou les productions de l'installation autres que l'oxygène gazeux : l'azote moyenne pression complémentaire peut être utilisé directement comme produit sous pression, ou turbiné pour produire du froid et donc augmenter la production de liquide (azote liquide ou oxygène liquide) de l'installation. L'augmentation de la production de liquide de l'installation peut d'ailleurs être obtenue d'une autre manière, dans les installations à insufflation d'air dans la colonne basse pression, en augmentant le débit d'air turbiné. Ces diverses possibilités sont illustrées par les figures 4 à 8. On peut également envisager, dans le même but, de turbiner un débit de gaz résiduaire R soutiré en un emplacement intermédiaire de la colonne 3, comme représenté à la figure 3.

A la figure 4, la colonne 3 fonctionne au voisinage de la basse pression et reçoit directement en tête de l'oxygène liquide provenant de la cuve de la colonne 6. Par suite, la turbine 15 de la figure 3 est supprimée et les colonnes 3 et 14 sont réunies dans une seule virole 16. La cuve de la colonne 3 est alimentée par de l'azote obtenu par détente dans une turbine 17 d'azote moyenne pression. Comme représenté, de l'azote moyenne pression détendu dans la turbine 17 puis dans une vanne de détente 17A peut également être insufflé en tête de la colonne 6.

A la figure 5 est indiqué un autre moyen pour fournir de l'azote basse pression à la base de la colonne 3 : la partie supérieure de la colonne 6 est dédoublée par une colonne auxiliaire 18 fonctionnant sous une pression quelque peu supérieure, par exemple 1,8 bar contre 1,4 bar pour la colonne 6.

Une partie du débit d'air traité est dérivée et détendue à 1,8 bar dans une turbine 19. Une partie du débit turbiné est envoyée à la base de la colonne 18, iaquelle reçoit en tête, comme la colonne 6, du liquide pauvre à la pression convenable. Le reste de l'air turbiné est détendu à 1,4 bar dans une vanne de détente 20 et insufflé dans la colonne 6, de même que le liquide de cuve de la colonne 18. C'est l'azote impur, contenant jusqu'à quelques % d'oxygène et pratiquement pas d'argon, soutiré en tête de la colonne 18, qui est utilisé pour alimenter la base de la colonne 3.

La figure 6 illustre une variante de la figure 5 qui permet de supprimer la pompe (non représentée) de remontée du liquide LP1. Pour cela, le tronçon K1 est reporté au-dessus de la colonne 18, dans la même virole que celle-ci, et le liquide LR1 est partagé entre le sommet du minaret 4 et celui du tronçon K1. En variante, on peut supprimer la conduite pourvue de la vanne 20 et distiller tout l'air turbiné dans la colonne 18. On produit alors en tête du tronçon K1 un second gaz résiduaire R, comme indiqué en trait mixte à la figure 6.

Dans les installations des figures 5 et 6, le gaz résiduaire R1 sort du minaret 4 à une pression de l'ordre de 1,3 bar, suffisante pour qu'il soit utilisé pour la régénération des bouteilles d'adsorption (non représentées) servant à l'épuration de l'air entrant. Ceci est avantageux mais conduit à une pression de marche relativement élevée, ce qui est coûteux en énergie de compression de l'air entrant. De plus, lorsqu'on y fait appel, le laminage d'air dans la vanne 20 correspond à une perte d'énergie.

L'installation de la figure 7 reprend le principe de la figure 5 mais permet d'éviter tout laminage d'air et d'abaisser la pression de marche : la colonne 18 est transférée sous la colonne 3, dans la même virole ; elle est alimentée en tête par le liquide pauvre tombant du tronçon K1 et par un appoint de liquide pauvre LP soutiré en haut de la colonne 5 et détendu dans une vanne 21, et en cuve par la totalité de l'air détendu à 1,8 bar dans la turbine 19. Comme ce débit fournit en tête de la colonne 18 un débit d'azote impur supérieur à celui nécessaire pour le fonctionnement de la colonne 3, on peut soutirer de celle-ci un gaz résiduaire supplémentaire R, sous environ 1,6 bar, qui peut servir à la régénération des bouteilles d'adsorption précitées. Le gaz R1 sortant du minaret 4 ne sert alors plus pour cette régénération et n'a besoin que d'être à une pression légèrement supérieure à la pression atmosphérique, pour vaincre les pertes de charge de la ligne d'échange thermique servant au refroidissement de l'air entrant. La pression de marche de l'installation est ainsi abaissée.

On a représenté à la figure 7 la provenance et l'utilisation des deux types de liquide riche : (a) du liquide riche avec argon, provenant d'une part de la cuve de la -colonne moyenne pression 5, d'autre part de la cuve de la colonne 18. Ces deux flux sont réunis et servent à la fois de reflux dans la colonne basse pression 6 et à l'alimentation du condenseur de tête 2A de la colonne 2, de façon classique ; et (b) du liquide riche LR1 sans argon, prélevé entre les tronçons K1 et K2 de la colonne 3 et envoyé en tête du minaret 4. Par ailleurs, en comparant cette figure 7 avec la figure 1, on constate qu'on effectue entre les tronçons K1 et K2 les deux soutirages indiqués à la figure 1, à savoir un soutirage direct de gaz résiduaire R et un soutirage de liquide LR1 qui, après mélange avec de l'azote, fournit également du gaz résiduaire R1, mais à une pression différente.

On a également représenté à la figure 7 des conduites .de soutirage d'oxygène gazeux ou liquide basse pression de la colonne 6 et d'azote gazeux ou liquide moyenne pression de la colonne 5.

Une autre possibilité pour éviter toute perte d'énergie par laminage d'air est illustrée par l'installation de la figure 8. Dans cette installation, on retrouve la double colonne 5,6 surmontée du minaret 4 constituant le tronçon K3 de la figure 1. L'air turbiné dans la turbine 19 est détendu à 1,3 bar et insufflé dans la colonne 6. Cependant, on utilise deux colonnes auxiliaires : d'une part une colonne 3A, fonctionnant à 1,4 bar, qui réunit la colonne 14 d'épuration d'oxygène et, sous celle-ci, le tronçon K2 de la figure 1, et d'autre part une colonne 3B, fonctionnant à 1,5 bar, qui réunit le tronçon K1 de la figure 1 et, sous celui-ci, un dédoublement 6A de la partie supérieure de la colonne basse pression 6.

Le tronçon K2 est alimenté en tête par de l'oxygène liquide soutiré de la cuve de la colonne 6 et, en cuve, par le gaz G soutiré en-tête de la colonne 3B, c'est-à-dire en tête du tronçon K1. Du liquide riche sans argon LR1, soutiré en cuve de la colonne 3A, est envoyé en reflux à la fois en tête de la colonne 3B et du minaret 4. Du liquide pauvre est envoyé en reflux à la fois en tête de la colonne 6 et du tronçon 6A, tandis que le liquide riche avec argon provenant de la cuve de la colonne 5 est, pour partie, injecté à la fois dans la colonne 6 et dans le tronçon 6A, et, pour une autre partie, vaporisé dans le condenseur de tête 2A de la colonne 2 puis injecté en cuve du tronçon 6A. Le liquide très riche recueilli au bas de ce dernier est à son tour injecté dans la colonne 6.

Des considérations de perte de charge montrent que l'agencement de la figure 8 est particulièrement approprié au cas où au moins la colonne 2 est équipée de garnissages. Par ailleurs, on comprend que l'installation de la figure 8 pourrait également fonctionner en remplaçant la détente d'air par une détente d'azote.

La figure 9 montre une autre installation dans laquelle les tronçons K1 et K3 fonctionnent tous deux à la pression de la colonne basse pression 6 et sont confondus. Ainsi, la double colonne est surmontée d'une colonne de remélange 3B alimentée en tête par de l'oxygène liquide provenant de la cuve de la colonne 6 et en cuve par l'azote impur de tête de cette même colonne 6. Le liquide de cuve de la colonne 3B est envoyé en reflux dans la colonne 6, et de l'oxygène impur est soutiré en tête de la colonne 3B. Le gaz résiduaire R est soutiré entre les tronçons K2 d'une part, K1-K3 d'autre part.

L'invention est compatible non seulement avec les installations à double colonne, mais également avec tout type d'installation de distillation d'air comprenant des moyens de production d'argon. Un exemple d'une telle installation à simple colonne est illustré à la figure 10, qui est un schéma plus complet que les figures 2 à 9.

Dans cette figure, l'air, comprimé et épuré, est refroidi et partiellement liquéfié dans une ligne d'échange thermique 20. La majorité du débit d'air est détendu vers 1,5 bar dans une turbine 21 (cycle Claude), puis injecté dans la simple colonne de distillation 1A reliée à la colonne 2 de production d'argon. L'air liquéfié, détendu dans une vanne 22, est injecté dans la même colonne. Celle-ci produit en cuve de l'oxygène et en tête de l'azote. Ce dernier gaz, après réchauffement dans la ligne d'échange 20, est partiellement comprimé à 6 bars par un compresseur 23, refroidi et traverse un serpentin 24 prévu en cuve de la colonne 1A, où il se condense en vaporisant l'oxygène liquide, puis est en partie détendu dans une vanne 25 et envoyé en reflux au sommet de la colonne 1A. Le reste de l'azote condensé est détendu dans une vanne 26, vaporisé dans le condenseur de tête de la colonne 2 puis envoyé en cuve de la colonne de mélange 3, réunissant les tronçons K1 et K2, qui fonctionne sous 2 à 3 bars.

L'oxygène liquide produit en cuve de la colonne 1A est au moins en partie amené par pompe à la pression de la colonne 3 et injecté au sommet de celle-ci. L'oxygène impur gazeux soutiré en tête de la colonne 3 est condensé dans un second serpentin 27 en cuve de la colonne 1A, détendu dans une vanne 28 et injecté dans cette même colonne 1A.

Le tronçon K3, situé au-dessus de la colonne 1A, est alimenté au sommet par le liquide riche LR1 soutiré entre les tronçons K1 et K2 et détendu à la basse pression, et en cuve par l'azote de tête de la colonne 1A. Ce tronçon K3 produit en cuve du liquide pauvre LP2 qui, de même que le liquide pauvre LP1 provenant de la cuve de la colonne 3, est envoyé en reflux au sommet de la colonne 1A ; il produit en tête le gaz résiduaire R1, lequel est réchauffé dans la ligne d'échange 20 avant d'être évacué ou, si la pression est suffisante, utilisé pour régénérer les bouteilles d'adsorbant servant à l'épuration de l'air entrant.

Comme représenté, l'installation peut également produire de l'oxygène liquide, soutiré en cuve de la colonne 1A, de l'oxygène gazeux, également soutiré en cuve de cette colonne et réchauffé dans la ligne d'échange 20, et de l'azote gazeux, soutiré en tête de la même colonne et, après réchauffement, évacué en amont du compresseur 23. Comme indiqué en trait mixte, on peut également prélever de l'azote sous 6 bars en aval du compresseur 23.

## Revendications

1. Procédé de distillation d'air au moyen d'une installation comprenant un appareil principal de distillation (1 ; 1,18 ; 1,6A ; 1A) associé à une colonne de production d'argon (2) par une conduite (10) de piquage argon, ce procédé comprenant les étapes suivantes :
- on envoie à la base d'un premier tronçon de colonne de mélange (K1) de l'azote gazeux éventuellement impur mais pratiquement sans argon, et au sommet d'un second tronçon de colonne de mélange (K2) de l'oxygène liquide éventuellement impur mais pratiquement sans argon ;
- on envoie à la base du deuxième tronçon (K2) une partie au moins de la vapeur de tête du premier tronçon et au sommet du premier tronçon (K1) une partie du liquide produit à la base du second tronçon ;
- on évacue du second tronçon (K2), en tête de celui-ci, de l'oxygène impur contenant au plus quelques % d'azote ;
- on évacue du premier tronçon (Ki), à la base de celui-ci, du liquide pauvre (LP1) constitué d'azote contenant au plus quelques % d'oxygène, et on envoie ce liquide pauvre en reflux dans l'appareil principal de distillation (1 ; 1,18 ; 1,6A; 1 A) ; et
- on soutire entre les deux tronçons de colonne de mélange (K1, K2) une partie du liquide (LR1) produit à la base du second tronçon (K2), et l'on effectue un remélange de ce liquide avec de l'azote gazeux éventuellement impur mais pratiquement dépourvu d'argon dans un troisième tronçon de colonne de mélange (K3), la vapeur de tête de ce troisième tronçon constituant du gaz résiduaire (R1) formé d'un mélange d'azote et d'oxygène comportant environ 10 à 30 % d'oxygène, tandis que le liquide (LP2) produit à la base du troisième tronçon constitue du liquide pauvre supplémentaire de reflux pour l'appareil principal de distillation (1 ; 1,18 ; 1,6A ; 1A), ce liquide étant constitué d'azote contenant au plus quelques % d'oxygène.

2. Procédé suivant la revendication 1, caractérisé en ce que ledit oxygène impur contient moins de 15 % d'azote.

3. Procédé suivant l'une des revendications 1 et 2, caractérisé en ce qu'on soutire entre les deux premiers tronçons (K1, K2) une partie de la vapeur de tête (R) du premier tronçon, ce soutirage constituant un gaz résiduaire (R) formé d'un mélange d'azote et d'oxygène comportant environ 10 à 30 % d'oxygène.

4. Procédé suivant l'une quelconque des revendications 1 à 3, dans lequel l'appareil principal de distillation comprend une double colonne (1) qui comprend elle-même une colonne moyenne pression (5) fonctionnant sous une pression relativement élevée et une colonne basse pression (6) fonctionnant sous une pression relativement basse et reliée à la colonne de production d'argon (2) par ladite conduite (10) de piquage argon, caractérisé en ce qu'on fait fonctionner les premier et second tronçons de colonne de mélange (K1, K2) à la moyenne pression en alimentant le premier tronçon (K1) avec de l'azote soutiré de la colonne moyenne pression (5) et le second tronçon (K2) avec de l'oxygène liquide soutiré en cuve de la colonne basse pression (6) et amené à la même pression.

5. Procédé suivant l'une quelconque des revendications 1 à 4, caractérisé en ce qu'on condense l'oxygène impur par vaporisation d'oxygène liquide de l'appareil principal de distillation (1A), le liquide obtenu étant envoyé en reflux dans cet appareil à un niveau situé au-dessus de la conduite de piquage argon (10).

6. Procédé suivant l'une quelconque des revendications 1 à 4, dans lequel l'appareil principal de distillation comprend une double colonne (1) qui comprend elle-même une colonne moyenne pression (5) fonctionnant sous une pression relativement élevée et une colonne basse pression (6) fonctionnant sous une pression relativement basse et reliée à la colonne de production d'argon

(2) par ladite conduite (10) de piquage argon, caractérisé en ce qu'on distille l'oxygène impur dans une colonne basse pression auxiliaire (14) alimentée par du liquide prélevé dans la colonne basse pression (6) au-dessus de la conduite de piquage argon (10), la vapeur de tête de cette colonne basse pression auxiliaire (14) étant renvoyée à peu près au même niveau dans la colonne basse pression (6) tandis que son liquide de cuve est envoyé en reflux dans le second tronçon de colonne de mélange (K2).

7. Procédé suivant l'une quelconque des revendications 1 à 6, dans lequel l'appareil principal de distillation comprend une double colonne (1) qui comprend elle-même une colonne moyenne pression (5) fonctionnant sous une pression relativement élevée et une colonne basse pression (6) fonctionnant sous une pression relativement basse et reliée à la colonne de production d'argon (2) par ladite conduite (10) de piquage argon, caractérisé en ce qu'on détend dans une turbine (17) une partie de la vapeur de tête de la colonne moyenne pression (5).

8. Procédé suivant la revendication 7, caractérisé en ce qu'on fait fonctionner les premier (K1) et second (K2) tronçons de colonne de mélange à une même pression voisine de la basse pression en alimentant le premier tronçon (K1) avec de l'azote soutiré de la colonne moyenne pression et détendu dans ladite turbine (17) et en alimentant directement le second tronçon (K2) avec de l'oxygène liquide prélevé en cuve de la colonne basse pression (6).

9. Procédé suivant l'une quelconque des revendications 1 à 3, dans lequel l'appareil principal de distillation (1,18) comprend une double colonne (1) qui comprend elle-même une colonne moyenne pression (5) fonctionnant sous une pression relativement élevée et une colonne basse pression (6) fonctionnant sous une pression reiati- vement basse et reliée à la colonne de production d'argon (2) par ladite conduite (10) de piquage argon, caractérisé en ce qu'on fait fonctionner les premier (K1) et second (K2) tronçons de colonne ' de mélange à une pression de recyclage légèrement supérieure à la basse pression, on détend dans une turbine (19) à cette pression de recyclage une partie de l'air traité, on distille au moins une partie de l'air turbiné (en 18) en utilisant du liquide pauvre comme reflux, et on alimente le' premier tronçon de colonne de mélange (K1) avec l'azote impur résultant de cette distillation.

10. Procédé suivant la revendication 9, caractérisé en ce qu'on insuffle dans la colonne basse pression (6) l'air turbiné excédentaire, après détente dans une vanne (20).

11. Procédé suivant la revendication 9, caractérisé en ce qu'on distille la totalité de l'air turbiné en utilisant comme reflux le liquide pauvre produit à la base du premier tronçon de colonne de mélange (K1), ce dernier étant alimenté à sa base par l'azote impur résultant de cette distillation et du gaz résiduaire (R) étant soutiré entre les deux tronçons de colonne de mélange (K1, K2).

12. Procédé suivant l'une quelconque des revendications 1 à 11, caractérisé en ce que l'on utilise le gaz résiduaire (R, R1) pour régénérer des bouteilles d'adsorption servant à l'épuration de l'air entrant.

13. Installation de distillation d'air, comprenant :
- un appareil principal de distillation (1 ; 1,18; 1,6A; 1A) associé à une colonne de production d'argon (2) par une conduite de piquage argon (10) ;
- un premier tronçon de colonne de mélange (K1), et des moyens pour alimenter la base de ce tronçon avec de l'azote gazeux éventuellement impur mais pratiquement sans argon ;
- un second tronçon de colonne de mélange (K2), et des moyens pour alimenter le sommet de ce tronçon avec de l'oxygène liquide éventuellement impur mais pratiquement sans argon ;
- des moyens pour alimenter la base du second tronçon (K2) avec une partie au moins de la vapeur de tête du premier tronçon et le sommet du premier tronçon (K1) avec une partie du liquide produit à la base du second tronçon ;
- des moyens pour envoyer le liquide (LP1) produit à la base du premier tronçon (K1) en reflux dans l'appareil principal de distillation (1 ; 1,18; 1,6A; 1A);
- des moyens pour évacuer du deuxième tronçon (K2) la vapeur de tête de celui-ci ;
- des moyens de soutirage intermédiaire de liquide prévus entre la base du premier tronçon (K1) et le sommet du second tronçon (K2) ; et
- un troisième tronçon de colonne de mélange (K3), des moyens pour alimenter la base- de ce tronçon avec de l'azote gazeux éventuellement impur mais pratiquement sans argon et son sommet par du liquide (LR1) soutiré par lesdits moyens de soutirage intermédiaire, et des moyens pour soutirer en tête de ce troisième tronçon un gaz résiduaire de l'installation (R1).

14. Installation suivant la revendication 13, caractérisée en ce qu'elle comprend des moyens pour soutirer entre la base du premier tronçon (K1) et le sommet du second tronçon (K2) de la vapeur constituant un gaz résiduaire (R) de l'installation.

15. Installation suivant l'une des revendications 13 et 14, du type dans lequel l'appareil principal de distillation (1) comprend une double colonne qui comprend elle-même une colonne moyenne pression (5) fonctionnant sous une pression relativement élevée et une colonne basse pression (6) fonctionnant sous une pression relativement basse et reliée à la colonne de production d'argon (2) par ladite conduite (10) de piquage argon, caractérisée en ce qu'elle comprend un tronçon de colonne auxiliaire (14) alimenté à son sommet par du liquide prélevé dans la colonne basse pression (6) au-dessus de la conduite de piquage argon (10), des moyens pour renvoyer la vapeur de tête de ce tronçon auxiliaire dans la colonne basse pression à peu près au même niveau, le tronçon auxiliaire (14) étant alimenté à sa base par la vapeur de tête du second tronçon de colonne de mélange (K2) tandis que le liquide de cuve de ce tronçon auxiliaire est envoyé en reflux en tête du second tronçon de colonne de mélange.

16. Installation suivant l'une quelconque des revendications 13 à 15, du type dans lequel l'appareil principal de distillation (1) comprend une double colonne qui comprend elle-même une colonne moyenne pression (5) fonctionnant sous une pression relativement élevée et une colonne basse pression (6) fonctionnant sous une pression relativement basse et reliée à la colonne de production d'argon (2) par ladite conduite (10) de piquage argon, caractérisée en ce qu'elle comprend une turbine (17) de détente de la vapeur de tête de la colonne moyenne pression (5).

17. Installation suivant l'une quelconque des revendications 13 à 16, du type dans lequel l'appareil principal de distillation (1,18) comprend une double colonne (1) qui comprend elle-même une colonne moyenne pression (5) fonctionnant sous une pression relativement élevée et une colonne basse pression (6) fonctionnant sous une pression relativement basse et reliée à la colonne de production d'argon (2) par ladite conduite (10) de piquage argon, caractérisée en ce qu'elle comprend une turbine (19) de détente d'une partie de l'air entrant et un second tronçon de colonne auxiliaire (18) fonctionnant à une pression légèrement supérieure à la basse pression et produisant en tête de l'azote impur qui alimente la base du premier tronçon de colonne de mélange (K1).

## Claims

1. A process of distillation of air by means of a plant comprising a main distillation apparatus (1 ; 1,18 ; 1,6A ; 1 A) associated with an argon producing column (2) through an argon tapping conduit (10), this process comprising the following steps :
- sending to the base of a first mixing column section (K1) gaseous nitrogen which may be impure but is substantially without argon, and to the top of a second mixing column section (K2) liquid oxygen which may be impure but is substantially without argon ;
- sending to the base of the second section (K2) at least a part of the top vapour of the first section and to the top of the first section (K1) a part of the liquid produced at the base of the second section ;
- discharging from the second section (K2), at the top of the latter, impure oxygen containing at the most a few % nitrogen ;
- discharging from the first section (K1), at. the base of the latter, poor liquid (LP1) constituted by nitrogen containing at the most a few % oxygen, and sending this poor liquid as reflux in the main distillation apparatus (1 ; 1,18 ; 1,6A ; 1 A) and
- withdrawing between the two mixing column sections (K1, K2) a part of the liquid (LR1) produced at the base of the second section (K2) and effecting a remixing of this liquid with gaseous nitrogen which may be impure but is substantially without argon in a third mixing column section (K3), the top vapour of this third section constituting residual gas (R1) formed of a mixture of nitrogen and oxygen comprising about 10 to 30 % oxygen, while the liquid (LP2) produced at the base of the third section constitutes refluxing supplementary poor liquid for the main distillation apparatus (1 ; 1,18 ; 1,6A ;. 1A); this liquid being constituted by nitrogen containing at the most a few % oxygen.

2. A process according to claim 1, characterized in that said impure oxygen contains less than 15 % nitrogen.

3. A process according to one of claims 1 and 2, characterized in that between the first two sections (K1, K2) a part of the top vapour (R) is withdrawn from the first section, this withdrawal constituting a residual gas (R) formed of a mixture of nitrogen and oxygen comprising approximately 10 to 30 % oxygen.

4. A process according to any of claims 1 to 3, in which the main distillation apparatus comprises a double column (1) which itself comprises a medium pressure column (5) operating under a relatively high pressure and a low pressure column (6) operating under a relatively low pressure and connected to the argon producing column (2) through said argon tapping conduit (10), characterized in that the first and second mixing column sections (K1, K2) are operated at medium pressure by feeding the first section (K1) with nitrogen withdrawn from the medium pressure column (5) and the second section (K2) with liquid oxygen taken from the bottom of the low pressure column (6) and brought to the same pressure.

5. A process according to any of claims 1 to 4, characterized in that the impure oxygen is condensed by vaporization of liquid oxygen of the main distillation apparatus (1A), the liquid obtained being sent as reflux in this apparatus to a level above the argon tapping conduit (10).

6. A process according to any of claims 1 to 4, in which the main distillation apparatus comprises a double column (1) which itself comprises a medium pressure column (5) operating under a relatively high pressure and a low pressure column (6) operating under a relatively low pressure and connected to the argon producing column (2) through said argon tapping conduit (10), characterized in that the impure oxygen is distilled in an auxiliary low pressure column (14) fed with the liquid taken from the low pressure column (6) above the argon tapping conduit (10), the top vapour of this auxiliary low pressure column (14) being sent at roughly the same level into the low pressure column (6) while its bottom liquid is sent as reflux into the second mixing column section (K2).

7. A process according to any of claims 1 to 6, in which the main distillation apparatus comprises a double column (1) which itself comprises a medium pressure column (5) operating under a relatively high pressure, and a low pressure column (6) operating under a relatively low pressure and connected to the argon producing column (2) through said argon tapping conduit (10), characterized in that a part of the top vapour of the medium pressure column (5) is expanded in a turbine (17).

8. A process according to claim 7, characterized in that the first (K1) and second (K2) mixing column sections are operated at the same pressure, which is close to the low pressure, by feeding the first section (K1) with nitrogen withdrawn from the medium pressure column and expanded in said turbine (17) and directly feeding the second section (K2) with liquid oxygen taken from the bottom of the low pressure column (6).

9. A process according to any of claims 1 to 3, in which the main distillation apparatus (1,18) comprises a double column (1) which itself comprises a medium pressure column (5) operating under a relatively high pressure and a low pressure column (6) operating under a relatively low pressure and connected to the argon producing column (2) through said argon tapping conduit (10), characterized in that the first (K1) and second (K2) mixing column sections are operated. at a recycling pressure slightly higher than the low pressure, a part of the treated air is expanded in- a turbine (19) at this recycling pressure, at least a part of the turbined air (in 18) is distilled by using poor liquid as reflux, and the first mixing column section (K1) is fed with impure nitrogen resulting from this distillation.

10. A process according to claim 9, characterized in that the excess turbined air after expansion in a valve (20) is blown into the low pressure column (6).

11. A process according to claim 9, characterized in that all of the turbined air is distilled by using as reflux the poor liquid produced at the base of the first mixing column section (K1), this latter being fed at its base by impure nitrogen resulting from this distillation and residual gas (R) being withdrawn between the two mixing column sections (K1, K2).

12. A process according to any of claims 1 to 11, characterized in that the residual gas (R, R1) is used to regenerate adsorption bottles serving for the purification of the incoming air.

13. An air distillation plant comprising :
- a main distillation apparatus (1 ; 1,18 ; 1,6A; 1A) associated with an argon producing column (2) through an argon tapping conduit (10) ;
- a first mixing column section (K1), and means for feeding the base of this section with gaseous nitrogen which may be impure but is substantially without argon ;
- a second mixing column section (K2), and means for feeding the top of this section with liquid oxygen which may be impure but is substantially without argon ;
- means for feeding the base of the second section (K2) with at least a part of the top vapour of the first section and the top of the first section (K1) with a part of the liquid produced at the base of the second section ;
- means for sending the liquid (LP1) produced at the base of the first section (K1) as reflux in the main distillation apparatus (1 ; 1,18 ; 1,6A ; 1 A) ;
- means for discharging from the second section (K2) the top vapour of the latter;
- intermediate fluid withdrawing means provided between the base of the first section (K1) and the top of the second section (K2), and
- a third mixing column section (K3), means for feeding the base of this section with gaseous - nitrogen which may be impure but is substantially without argon and its top with liquid (LR1) withdrawn through said intermediate withdrawing means, and means for withdrawing from the top of this third section a residual gas of the plant (R1).

14. A plant according to claim 13, characterized in that it comprises means for withdrawing between the base of the first section (K1) and the top of the second section (K2) vapour constituting a residual gas (R) of the plant.

15. A plant according to one of claims 13 and 14, of the type in which the main distillation apparatus (1) comprises a double column which itself comprises a medium pressure column (5) operating under a relatively high pressure and a low pressure column (6) operating under a relatively low pressure and connected to the argon producing column (2) through said argon tapping conduit (10), characterized in that it comprises an auxiliary column section (14) fed at its top with liquid withdrawn from the low pressure column (6) above the argon tapping conduit (10), means for returning the top vapour of this auxiliary section into the low pressure column roughly at the same level, the auxiliary section (14) being fed at its base with the top vapour of the second mixing column section (K2) while the bottom liquid of this auxiliary section is sent as reflux to the top of the second mixing column section.

16. A plant according to any of claims 13 to 15, of the type in which the main distillation apparatus (1) comprises a double column which itself comprises a medium pressure column (5) operating under a relatively high pressure and a low pressure column (6) operating under a relatively low pressure and connected to the argon producing . column (2) through said argon tapping conduit (10), characterized in that it comprises a turbine (17) for expansion of the top vapour of the medium pressure column (5).

17. A plant according to one of claims 13 to 16, of the type in which the main distillation apparatus (1,18) comprises a double column (1), which itself comprises a medium pressure column (5) operating under a relatively high pressure and a low pressure column (6) operating under a relatively low pressure and connected to the argon producing column (2) through said argon tapping conduit (10), characterized in that it comprises a turbine (19) for expanding a part of the incoming air and a second auxiliary column section (18) operating at a pressure slightly higher than the low pressure and producing at the top impure nitrogen which is fed to the base of the first mixing column section (K1).

## Patentansprüche

1. Verfahren zur Destillation von Luft mit Hilfe einer Anlage, die eine Hauptdestillationsapparatur (1 ; 1,18 ; 1,6A ; 1A) umfaßt, die mit einer Argon-Gewinnungskolonne (2) durch eine Argon-Anbohrleitung (10) verbunden ist, welches Verfahren folgende Schritte umfaßt :
- des Basis eines ersten Mischkolonnenabschnitts (K1) wird gasförmiger Stickstoff zugeführt, der gegebenenfalls verunreinigt, aber praktisch frei von Argon ist, und der Spitze eines zweiten Mischkolonnenabschnitts (K2) wird flüssiger Sauerstoff zugeführt, der gegebenenfalls verunreinigt, aber praktisch frei von Argon ist ;
- der Basis des zweiten Abschnitts (K2) wird mindestens ein Teil des Dampfs vom Kopf des ersten Abschnitts zugeführt, und der Spitze des ersten Abschnitts (K1) wird ein Teil der an der Basis des zweiten Abschnitts erzeugten Flüssigkeit zugeführt ;
- von dem zweiten Abschnitt (K2) wird an dessen Kopf verunreinigter Sauerstoff abgezogen, der höchsten einige Prozent Stickstoff enthält ;
- von dem ersten Abschnitt (K1) wird an dessen Basis arme Flüssigkeit (LP1) abgezogen, die aus Stickstoff besteht, der höchstens einige Prozent Sauerstoff enthält, und diese arme Flüssigkeit wird im Rücklauf in die Hauptdestillationsapparatur (1 ; 1,18 ; 1,6A ; 1A) geführt ; und
- zwischen den beiden Mischkolonnenabschnitten (K1, K2) wird ein Teil der an der Basis des zweiten Abschnitts (K2) produzierten Flüssigkeit (LR1) abgezogen, und diese Flüssigkeit wird mit dem gasförmigen Stickstoff, der gegebenenfalls verunreinigt, aber praktisch frei von Argon ist, rückvermischt in einem dritten Mischkolonnenabschnitt (K3), wobei der Dampf vom Kopf dieses dritten Mischkolonnenabschnitts Restgas (R1) darstellt, das aus einem Gemisch von Stickstoff und Sauerstoff gebildet ist, das ungefähr 10 bis 30 % Sauerstoff enthält, während die an der Basis des dritten Abschnitts erzeugte Flüssigkeit (LP2) zusätzliche arme Rückflußflüssigkeit für die Hauptdestillationsapparatur (1 ; 1,18 ; 1,6A ; 1A) darstellt, welche Flüssigkeit aus Stickstoff besteht, der höchstens einige Prozent Sauerstoff enthält.

2. Verfahren nach Anspruch 1, dadurch gekennzeichnet, daß der genannte verunreinigte Sauerstoff weniger als 15 % Stickstoff enthält.

3. Verfahren nach Anspruch 1 oder 2, dadurch gekennzeichnet, daß zwischen den beiden ersten Abschnitten (K1, K2) ein Teil des Dampfs (R) vom Kopf des ersten Abschnitts abgezogen wird, welche Entnahme ein Restgas (R) aus einem Gemisch von Stickstoff und Sauerstoff mit ungefähr 10 bis 30 % Sauerstoff darstellt.

4. Verfahren nach einem der Ansprüche 1 bis 3, bei welchem die Hauptdestillationsapparatur eine Doppelkolonne (1) umfaßt, die ihrerseits eine Mitteldruckkolonne (5) umfaßt, welche unter verhältnismäßig hohem Druck arbeitet, und eine Niederdruckkolonne (6), welche unter verhältnismäßig niedrigem Druck arbeitet und mit der Argon-Gewinnungskolonne (2) durch die genannte Argon-Anbohrleitung (10) verbunden ist, dadurch gekennzeichnet, daß man den ersten und den zweiten Mischkolonnenabschnitt (K1, K2) bei Mitteldruck arbeiten läßt, indem der erste Abschnitt (K1) mit dem aus der Mitteldruckkolonne (5) abgezogenen Stickstoff und der zweite Abschnitt (K2) mit dem vom Sumpf der Niederdruckkolonne (6) abgezogenen und auf den gleichen Druck gebrachten flüssigen Sauerstoff gespeist wird.

5. Verfahren nach einem der Ansprüche 1 bis 4, dadurch gekennzeichnet, daß der verunreinigte Sauerstoff durch Verdampfen von flüssigem Sauerstoff aus der Hauptdestillationsapparatur (1A) kondensiert wird, und daß die gewonnene Flüssigkeit im Rückfluß in diese Apparatur in einer Höhe eingeleitet wird, die über der Höhe der Argon-Anbohrleitung (10) liegt.

6. Verfahren nach einem der Ansprüche 1 bis 4, worin die Hauptdestillationsapparatur eine Doppelkolonne (1) umfaßt, die ihrerseits eine Mitteldruckkolonne (5) umfaßt, welche unter einem verhältnismäßig hohen Druck arbeitet, und eine Niederdruckkolonne (6), welche unter einem verhältnismäßig niedrigen Druck arbeitet und mit der Argon-Gewinnungskolonne (2) durch die genannte Argon-Anbohrleitung (10) verbunden ist, dadurch gekennzeichnet, daß der verunreinigte Sauerstoff in einer Niederdruck-Hilfskolonne (14) destilliert wird, die mit Flüssigkeit gespeist wird, die der Niederdruckkolonne (6) oberhalb der Argon-Anbohrleitung entnommen ist, und daß der Dampf vom Kopf dieser Niederdruck-Hilfskolonne (14) in ungefähr der gleichen Höhe in die Niederdruckkolonne (6) geleitet wird, während seine Sumpf-Flüssigkeit im Rücklauf in den zweiten Mischkolonnenabschnitt (K2) geleitet wird.

7. Verfahren nach einem der Ansprüche 1 bis 6, bei welchem die Hauptdestillationsapparatur eine Doppelkolonne (1) umfaßt, die ihrerseits eine Mitteldruckkolonne (5) umfaßt, welche unter verhältnismäßig hohem Druck arbeitet, und eine Niederdruckkolonne (6), welche unter verhältnismäßig niedrigem Druck arbeitet und mit der Argon-Gewinnungskolonne (2) durch die genannte Argon-Anbohrleitung (10) verbunden ist, dadurch gekennzeichnet, daß in einer Turbine (17) ein Teil des Dampfs vom Kopf der Mitteldruckkolonne (5) entspannt wird.

8. Verfahren nach Anspruch 7, dadurch gekennzeichnet, daß man den ersten Mischkolonnenabschnitt (K1) und den zweiten Mischkolonnenabschnitt (K2) unter ein und demselben Druck nahe dem Niederdruck arbeiten läßt, indem der erste Abschnitt (K1) mit dem von der Mitteldruckkolonne abgezogenen und in der genannten Turbine (17) entspannten Stickstoff gespeist wird und indem der zweite Abschnitt (K2) unmittelbar mit flüssigen Sauerstoff gespeist wird, der dem Sumpf der Niederdruckkolonne (6) entnommen ist.

9. Verfahren nach einem der Ansprüche 1 bis 3, bei welchem die Hauptdestillationsapparatur (1,18) eine Doppelkolonne umfaßt, die ihrerseits eine Mittaidruckkoionne (5), welche unter verhältnismäßig hohem Druck arbeitet, und eine Niederdruckkolonne (6) umfaßt, welche unter verhältnismäßig niedrigem Druck arbeitet und mit der Argon-Gewinnungskolonne (2) durch die genannte Argon-Anbohrleitung verbunden ist, dadurch gekennzeichnet, daß man den ersten Mischkolonnenabschnitt (K1) und den zweiten Mischkolonne-. nabschnitt (K2) unter einem etwas über dem Niederdruck liegenden Rezyklierungsdruck arbeiten läßt, daß man einen Teil der behandelten Luft in einer Turbine (19) auf diesen Rezyklierungsdruck entspannt, daß man mindestens einen Teil der aus der Turbine heraustretenden Luft destilliert (in 18), wobei die arme Flüssigkeit als Rücklauf benutzt wird, und daß man den aus dieser Destillation sich ergebenden verunreinigten Stickstoff in den ersten Mischkolonnenabschnitt (K1) einführt.

10. Verfahren nach Anspruch 9, dadurch gekennzeichnet, daß die aus der Turbine heraustretende überschüssige Luft nach dem Entspannen in einem Ventil (20) in die Niederdruckkolonne (6) eingeblasen wird.

11. Verfahren nach Anspruch 9, dadurch gekennzeichnet, daß die Gesamtmenge der aus der Turbine austretenden Luft destilliert wird, wobei als Rücklauf die an der Basis des ersten Mischkolonnenabschnitts (K1) erzeugte arme Flüssigkeit verwendet wird, daß in die Mischkolonne an ihrer Basis der aus dieser Destillation sich ergebende verunreinigte Stickstoff eingeführt wird, und daß Restgas (R) zwischen den beiden Mischkolonnenabschnitten (K1, K2) entnommen wird.

12. Verfahren nach einem der Ansprüche 1 bis 11, dadurch gekennzeichnet, daß das Restgas (R, R1) zur Regenerierung von Adsorptionsflaschen verwendet wird, die zur Reinigung der eintretenden Luft dienen.

13. Anlage zur Destillation von Luft, umfassend :
- eine Hauptdestillationsapparatur (1 ; 1,18; 1,6A; 1A), die mit einer Argon-Gewinnungskolonne (2) durch eine Argon-Anbohrleitung (10) verbunden ist ;
- einen ersten Mischkolonnenabschnitt (K1) und eine Einrichtung zum Zuführen von gegebenenfalls verunreinigtem, aber praktisch argonfreiem, gasförmigem Stickstoff in die Basis dieses Abschnitts ;
- einen zweiten Mischkolonnenabschnitt (K2) und eine Einrichtung zum Zuführen von gegebenenfalls verunreinigtem, aber praktisch argonfreiem flüssigen Sauerstoff ;
- eine Einrichtung zum Zuführen von mindestens einem Teil des Dampfs von dem Kopf des ersten Abschnitts in die Basis des zweiten Abschnitts (K2) und einem Teil der an der Basis des zweiten Abschnitts erzeugten Flüssigkeit in die Spitze des ersten Abschnitts (K1) ;
- eine Einrichtung zum Zuführen der an der .Basis des ersten Abschnitts erzeugten Flüssigkeit (LP1) im Rückfluß in die Hauptdestillationsapparatur (1 ; 1,18 ; 1,6A; 1 A) ;
- eine Einrichtung zum Wegführen des am Kopf des zweiten Abschnitts (K2) vorliegenden Dampfs aus diesem Abschnitt ;
- eine Einrichtung zum intermediären Abziehen von Flüssigkeit zwischen der Basis des ersten Abschnitts (K1) und der Spitze des zweiten Abschnitts (K2) ; und
- einen dritten Mischkolonnenabschnitt (K3), eine Einrichtung zum Zuführen von gegebenenfalls verunreinigtem, aber praktisch argonfreiem, gasförmigem Stickstoff in die Basis dieses Abschnitts und zum Zuführen von durch die genannte Einrichtung zum intermediären Abziehen abgezogener Flüssigkeit (LR1) an die Spitze dieses Abschnitts, sowie eine Einrichtung zum Abziehen eines Restgases der Anlage (R1) vom Kopf dieses dritten Abschnitts.

14. Anlage nach Anspruch 13, dadurch gekennzeichnet, daß sie eine Einrichtung zum Abziehen von ein Restgas (R) der Anlage darstellendem Dampf zwischen der Basis des ersten Abschnitts (K1) und der Spitze des zweiten Abschnitts (K2) aufweist.

15. Anlage nach Anspruch 13 oder 14 des Typs, bei welchem die Hauptdestillationsapparatur (1) eine Doppelkolonne umfaßt, die ihrerseits eine unter verhältnismäßig hohem Druck arbeitende Mitteldruckkolonne (5) und eine unter verhältnismäßig niedrigem Druck arbeitende, durch die genannte Argon-Anbohrleitung (10) mit der Argon-Gewinnungskolonne (2) verbundene Nieder- . druckkolonne (6) aufweist, dadurch gekennzeichnet, daß sie einen Hilfskolonnenabschnitt (14) aufweist, dem an seiner Spitze Flüssigkeit zugeführt wird, die in der Niederdruckkolonne (6) oberhalb der Argon-Anbohrleitung (10) entnommen worden ist, eine Einrichtung zum Einleiten des Dampfs vom Kopf dieses Hilfsabschnitts in die Niederdruckkolonne in ungefähr der gleichen Höhe, wobei dem Hilfsabschnitt (14) an seiner Basis der Dampf vom Kopf des zweiten Mischkolonnenabschnitts (K2) zugeführt wird, während die Trogflüssigkeit dieses Hilfsabschnitts im Rücklauf in den Kopf des zweiten Mischkolonnenabschnitts eingeleitet wird.

16. Anlage nach einem der Ansprüche 13 bis 15 des Typs, bei dem die Hauptdestillationsapparatur (1) eine Doppelkolonne umfaßt, die ihrerseits eine unter einem verhältnismäßig hohen Druck arbeitende Mitteldruckkolonne (5) und eine unter einem verhältnismäßig niedrigen Druck arbeitende und durch die genannte Argon-Anbohrleitung (10) mit der Argon-Gewinnungskolonne (2) verbundene Niederdruckkolonne (6) aufweist, dadurch gekennzeichnet, daß sie eine Entspannungsturbine (17) für den Dampf vom Kopf der Mitteldruckkolonne (5) aufweist.

17. Anlage nach einem der Ansprüche 13 bis 16 des Typs, bei dem die Hauptdestillationsapparatur (1,18) eine Doppelkolonne (1) umfaßt, die ihrerseits eine unter verhältnismäßig hohem Druck arbeitende Mitteldruckkolonne (5) und eine unter verhältnismäßig niedrigem Druck arbeitende und durch die genannte Argon-Anbohrleitung (10) mit der Argon-Gewinnungskolonne (2) verbundene Niederdruckkolonne (6) aufweist, dadurch gekennzeichnet, daß sie eine Entspannungsturbine (19) für einen Teil der eintretenden Luft aufweist und einen zweiten Hilfskolonnenabschnitt (18), der unter einem etwas über dem Niederdruck liegenden Druck arbeitet und am Kopf verunreinigten Stickstoff erzeugt, der der Basis des ersten Mischkolonnenabschnitts (K1) zugeführt wird.
